# EUROPÄISCHE PATENTSCHRIFT

(11) **EP 0 152 777 B1**
(45) Veröffentlichungstag und Bekanntmachung des Hinweises auf die Patenterteilung: **16.09.1987**
(21) Anmeldenummer: 85100561.1
(22) Anmeldetag: 19.01.1985
(51) Int. Cl.: F02M 59/44, F02D 1/12

(54) **Regeleinrichtung für eine Brennkraftmaschine mit einer Einspritzpumpe**
Control apparatus for a combustion engine with injection pump
Dispositif de réglage pour un moteur à combustion avec une pompe d'injection

(30) Priorität: 18.02.1984 DE 3405953
(43) Veröffentlichungstag der Anmeldung: 28.08.1985
(73) Patentinhaber: Klöckner-Humboldt-Deutz Aktiengesellschaft, 51149 Köln (DE)
(72) Erfinder: Nolte, Albert, D-5000 Köln 30 (DE)

## Beschreibung

Die Erfindung bezieht sich auf eine Regeleinrichtung nach dem Oberbegriff des Anspruchs 1.

Eine derartige Vorrichtung ist aus der DE-A 3 210 903 bekannt. Sie dient dazu, den Regelstangenanschlag in Abhängigkeit von verschiedenen Betriebsparametern, die von einer elektrischen Regeleinrichtung laufend erlasst und mit vorgegebenen Werten verglichen werden, zu verstellen, um dadurch jeweils die optimale Leistung der Brennkraftmaschine zur Verfügung zu haben, ohne sie jedoch zu überlasten oder zu gefährden. Es ist damit unter anderem eine Erhöhung der Lebensdauer der Brennkraftmaschine möglich. Die Regelelektronik kann viele Betriebsparameter erfassen und einen momentan optimalen Wert des Regelstangenanschlages festlegen.

In der DE-A 3 210 903 wird ein von einer Regelelektronik gesteuerter Regelstangenanschlag beschrieben, der nicht vollständig von der Regelelektronik abhängig ist, sondern der beispielsweise noch vom Ladedruck einer aufgeladenen Brennkraftmaschine mechanisch beeinflusst wird. Dies ist nachteilig, da der elektrische Sollwert für den Regelstangenanschlag, den die Regelelektronik vorgibt, nicht zwangsläufig zu einem bestimmten expliziten Stellwert des Regelstangenanschlages führt. Soll die Regelelektronik alle Einflüsse und Betriebsparameter der Brennkraftmaschine berücksichtigen, so ist bei der in der DE-A 3 210 903 offenbarten Regeleinrichtung eine Rückführung des tatsächlichen mechanischen Stellwertes notwendig.

Ein Servomotor, mit dem eine lineare Verstellung und eine Drehwinkelverstellung erreichbar ist, beschreibt die US-A 3 354 785. Der Servomotor ist versehen mit einem Drehschieber, an dessen Mantelfläche eine Schrägkante angebracht ist. Durch ein exiales Verschieben oder ein Verdrehen der Drehschieberwelle bzw. durch eine Kombination beider Bewegungen gleichzeitig ist ein Sollwert der Axialstellung der Drehschieberwelle festlegbar. Diese Schrift stellt eine Servoeinrichtung unter Schutz mit einem beidseitig druckbeaufschlagten Kolben.

Die DE-A 3 128 455 zeigt einen Servokolben mit unterschiedlichen Kolbenabschnitten einer Kraftstoffeinspritzeinrichtung einer Brennkraftmaschine. An einer Umfangsfläche ist der Servokolben mit einem Nocken ausgebildet. Ein axial verschiebbares mit dem Servokolben verbundenes Stellglied kann eine Verdrehung des Servokolbens bewirken. Eine Verdrehung des Servokolbens durch das Stellglied bewirkt eine Änderung des Druckhubes und damit wird eine Steuerung der Kraftstoffeinspritzmenge erreicht. Eine mit dem Stellglied verbundene elektrische Steuervorrichtung erfasst Arbeitsparameter der Brennkraftmaschine und verändert in Abhängigkeit der Parameter die Einspritzmenge. Die Steuerung zeigt eine Einspritzeinrichtung mit einem beidseitig von unterschiedlichen Druckmitteln druckbeaufschlagten Servokolben.

Aufgabe der vorliegenden Erfindung ist es, die gattungsgemässe Regeleinrichtung derart zu verbessern, dass der Regelstangenanschlag in einfacher Weise exakt einem Sollwert entsprechend verstellt wird, der von einer Regelelektronik vorgegeben wird. Durch eine einfache, bauliche Massnahme soll der mechanische Stellwert des Regelstangenanschlages dem elektrischen Sollwert proportional und rückführungsfrei sein.

Diese Aufgabe wird durch die im kennzeichnenden Teil des Anspruchs 1 angegebenen Merkmale gelöst.

Die Anwendung eines Stellgliedes zur Steuerung eines Regelstangenanschlages, das mit einer Schrägkantensteuerung versehen ist, und von einem Schrittschaltmotor verdreht wird und mit einer Membran zusammenwirkt, bietet in der erfindungsgemässen Ausführung in vorteilhafter Weise die Möglichkeit, ein einfaches, kompaktes Stellglied darzustellen. Das Zusammenwirken von Drehschieber und Hülse, die mit der Membran verbunden ist, gestattet einen Aufbau, bei dem die Membran nur einseitig mit Druck bzw. Vakuum beaufschlagt wird. Die Erfindung verwendet die elektrische Energie nur zur Steuerung des Drehschiebers. Die zu Verstellung des Regelstangenanschlages nötige Kraft wird aus einem Druckmittel entnommen. Da der Drehschieber axial gedreht wird, hat er praktisch keine bewegungshemmenden Kräfte zu überwinden. Kleine elektrische Energien steuern somit in vorteilhafter Weise grosse mechanische Kräfte. Diese Steuerung geschieht erfindungsgemäss rückführungsfrei mit dem in die Schrägkantensteuerung integrierten Druckregelkreis. Dabei legt die Drehstellung des Drehschiebers in Verbindung mit der Schrägkante die Sollgrösse der Druckkraft, und damit auch die Stellung des Regelstangenanschlages, fest.

Die Unteransprüche beschreiben vorteilhafte Ausführungen der Regeleinrichtung. Für die weitere Erläuterung der Erfindung im Zusammenhang mit den Unteransprüchen wird auf die Zeichnung verwiesen.

Im folgenden wird die Erfindung anhand eines ausgewählten Ausführungsbeispiels nähererläutert. Die Figur stellt einen erfindungsgemässen Regelstangenanschlag dar.

Zwischen einem Gehäuseoberteil 5 und einem Gehäuseunterteil 13 ist die Membran 4 fest eingespannt. In der Mitte derselben ist ebenfalls fest mit dieser verbunden eine Hülse 3 angeordnet. In der Hülse 3 befindet sich sowohl dreh- als auch axial verschiebbar der von dieser geführte Drehschieber 2, welcher von dem Schrittschaltmotor 1, der in dem oberen Teil des Gehäuses 5 fest montiert ist, in kleinen Schritten gedreht werden kann. Die Oberkante der Hülse 3 ist mit einer Schrägkante 9 versehen. Am unteren Ende der Hülse 3 ist die Steuerstange 12, die axial in dem Gehäuseunterteil 13 geführt ist, fest mit der Hülse 3 verbunden. Das Gehäuseunterteil 13 ist so an ein Einspritzpumpengehäuse angeordnet, dass die Steuerstange 12 bereits in die Einspritzpumpe hineinragt. Die Stellung der Steuerstange 12 legt über den Winkeihebei 16 den Anschlag 18 für die Regelstange 17 fest. Weiterhin drückt eine Feder 11 die Membran 4 und somit die Hülse 3 samt der Steuerstange 12 im druckunbelasteten Zustand auf den oberen Maximalwert, d.h. die Öffnung 8 ist geschlossen. Das Fluid tritt durch den Einlass 6 über die Drosselbohrung 7 in den Druckraum oberhalb der Membran 4 ein und verlässt diesen über die Öffnung 8, den Spalt 10 sowie die Ablassbohrung 14. Der Drosselquerschnitt der Drosselbohrung 7 ist dabei kleiner als der Durchflussquerschnitt der Öffnung 8 ausgebildet.

Im Betrieb legt die Regelelektronik in Abhängigkeit von den Betriebsparametern eine bestimmte Stellung des Regelstangenanschlages fest. Daraufhin nimmt der Drehschieber 2, wiederum von dem Schrittschaltmotor 1 angesteuert, eine bestimmte Winkelstellung ein. Ist jetzt die Abflussöffnung 8 durch die Hülse 3 versperrt, so beginnt sich ein Druck d.h. auch eine Kraft, auf der Membran 4 aufzubauen, welche dieselbe, also auch die Hülse 3, nach unten drückt. Dies solange, bis die Schrägkante 9 auf die Abflussbohrung 8 trifft. Die Stellung der Schrägkante 9, welche die Bohrung 8 zum Teil verdeckt, regelt sich selbsttätig genau so ein, dass Zu- und Abfluss des Druckmittels im Gleichgewicht bleiben. Die Höhenstellung der Membran 4 ist also quasi fixiert. Zu jeder Drehstellung des Drehschiebers 2 gehört somit eine genaue Stellung der Schrägkante 9, womit auch die Steuerstange 12 festgelegt ist. Diese Art der Regelung ist eindeutig und benötig keine Rückführung der Regelgrösse.

Wird durch die Regelstange 17 eine Kraft auf die Steuerstange 12 nach oben ausgeübt und so die Hülse 3 mit der Schrägkante 9 nach oben gedrückt, so entsteht sofort, da der Querschnitt der Abflussöffnung 8 sich verengt, infolge Druckzunahme oberhalb der Membran 4 eine nach unten gerichtete Kraft, welche die Hülse 3 und somit auch die Steuerstange 12 nach unten drückt, bis wieder Gleichgewicht zwischen Zufluss am Einlass und Abfluss an der Abflussbohrung 8 herrscht. Das Druckmittel fliesst durch die Öffnung 8 in der Hohlbohrung des Drehschiebers an den Spalt 10 zwischen Steuerstange 12 und Hülse 3 vorbei in den unteren Raum des Gehäuses und dann durch die Abflussbohrung 14 in das Einspritzpumpengehäuse 15. Wird wie in diesem Falle Motoröl als Druckmittel verwendet, so braucht keine weitere Rückführung des Druckmittels vorgesehen zu werden.

## Patentansprüche

1. Einrichtung zur Steuerung eines Regelstangenanschlages (18) einer Einspritzpumpe mit einem Druckmittel beaufschlagten Stellglied, welches über ein Betätigungsglied den Regelstangenanschlag (18) in Abhängigkeit des Druckmitteldruckes steuert, indem eine separate elektronische Regeleinrichtung den notwendigen augenblicklichen Sollwert des Regelstangenanschlages (18) durch elektrische Steuerimpulse vorgibt, dadurch gekennzeichnet, dass eine mit dem Stellglied verbundene Schrägkantensteuerung aus einer am Ende einer Hülse (3) angeordneten Schrägkante (9) und einem in der Hülse geführten Drehschieber (2) mit einer der Schrägkante (9) zugeordneten Abflussbohrung (8) besteht, wobei die Hülse (3) fest mit einer einseitig druckbeaufschlagten Membran (4) verbunden ist und deren Bewegung folgt und dabei das mit der Hülse (3) verbundene Betätigungsglied antreibt, das seinerseits den Regelstangenanschlag (18) betätigt, dass der Drehschieber (2) in axialer Richtung fest angeordnet und durch einen Schrittschaltmotor (1) angular drehbar ist.

2. Einrichtung nach Anspruch 1, dadurch gekennzeichnet, dass die Schrägkantensteuerung mit der Schrägkante (9) in den von der Membran (4) begrenzten Druckraum hineinragt und dass die Membran (4) von einer Feder ( 1 1 weiche eine der Druckmittelkraft entgegengerichtete Federkraft erzeugt, belastet ist.

3. Einrichtung nach den Ansprüchen 1 oder 2, dadurch gekennzeichnet, dass am Druckmitteleinlass (6) eine Drosselbohrung (7), deren Drosselquerschnitt einen kleineren Wert als der Durchflussquerschnitt einer Abflussbohrung (8) der Schrägkantensteuerung aufweist, vorgesehen ist.

4. Einrichtung nach einem der vorangehenden Ansprüche, dadurch gekennzeichnet, dass das Betätigungsglied eine im Gehäuseunterteil (14) axial geführte Stange (12), die auf der verlängerten Achse des Drehschiebers (2) angeordnet ist, und einen an die Stange (12) gekoppelten Winkelhebel (16) aufweist.

5. Einrichtung nach einem der vorangehenden Ansprüche, dadurch gekennzeichnet, dass der Winkelhebel (16), dessen Anlenkpunkt am Einspritzgehäuse (15) vorgesehen ist, mit seinem freien Schenkel den Regelstangenanschlag (18) der Regelstange (17) bildet.

## Claims

1. A device for controlling an injection pump's governor rod stop (18) with the aid of an adjusting element on which an pressure medium acts and which via an actuating member controls the stop (18) in dependence on the pressure exerted by the pressure medium, in which a separate electronic regulator signals by means of electric control pulses the presently required set-point value of the governor rod stop (18) characterized in that a chamfered-edge control system connected to the adjusting element comprises a chamfered edge (9) provided at one end of a sleeve (3) and a rotary slide valve (2) guided in the sleeve and having an outlet bore (8) arranged to cooperate with the chamfered edge (9), that the sleeve (3) is fastenend to and follows the movements of a diaphragm (4) one side of which is subject to the application of pressure, that the sleeve (3) as a result of following the diaphragm's movements moves the connected actuating member which in turn actuates the governor rod stop (18), and in that the rotary slide valve (2) is arranged axially stationary yet angularly rotatable by a stepping motor (1).

2. A device according to claim 1, chracterized in that the chamfered-edge control system including the chamfered edge (9) extends into the pressure chamber bounded by the diaphragm (4), and in that the diaphragm (4) is biased by a spring (11) exerting a force in a direction opposite to that of the pressure medium.

3. A device according to claim 1 or claim 2, characterized in that a pressure medium inlet (6) has a choke bore (7) of a cross-section smaller than that of the passage of an outlet bore (8).

4. A device according to any of the preceding claims, characterized in thatthe actuating member is a rod (12) axially guided in the base portion (14) of the device casing, is aligned with the axis of the rotary slide valve (2) and provided with a bell-crank lever (16) joined thereto.

5. A device according to any of the preceding claims, characterized in that the free arm of the bell-crank lever (16) the fulcrum of which is on the casing (15) of the injection pump, constitutes the stop (18) of the governor rod (17).

## Revendications

1. Dispositif pour commander une butée (18) de la tige de réglage d'une pompe d'injection comportant un organe de réglage sollicité par un fluide sous pression, cet organe de réglage commandant par l'intermédiaire d'un organe d'actionnement, la butée (18) de la tige de réglage en fonction de la pression du fluide sous pression, tandis qu'un dispositif électronique de réglage distinct prédéfinit par des impulsions électriques de commande, la valeur de consigne momentanée nécessaire de la butée (18) de la tige de réglage, dispositif caractérisé en ce qu'une commande par arête oblique reliée à l'organe de réglage, est constituée d'une arête oblique (9) disposée à l'extrémité d'un manchon (3) et d'un tiroir rotatif (2) guidé dans ce manchon avec un orifice d'évacuation (8) associé à l'arête oblique (9), le manchon (3) étant solidaire d'une membrane (4) sollicitée d'un côté par la pression, et accompagnant le déplacement de cette membrane en entraînant alors l'organe d'actionnement relié au manchon (3), cet organe actionnant, de son côté, la butée (18) de la tige de réglage, le tiroir rotatif (2) étant fixe en direction axiale et étant susceptible de pivoter angulairement sous l'action d'un moteur pas à pas (1 ).

2. Dispositif selon la revendication 1, caractérisé en ce que la commande à arête oblique avec l'arête oblique (9) pénètre dans la chambre de pression délimitée par la membrane (4) et que la membrane (4) est sollicitée par un ressort (11) qui engendre un effort élastique dirigé en sens inverse de l'effort exercé par le fluide sous pression.

3. Dispositif selon les revendications 1 ou 2, caractérisé en ce qu'il est prévu sur l'admission (6) du fluide sous pression, un perçage d'étranglement (7) dont la section transversale d'étranglement a une valeur inférieure à la section de passage d'un perçage d'évacuation (8) de la commande à arête oblique.

4. Dispositif selon une des précédentes revendications, caractérisé en ce que l'organe d'actionnement comporte une tige (12) guidée axialement dans la partie inférieure (14) du boîtier et qui est disposée sur l'axe prolongé du tiroir rotatif (2), et cet organe comporte également un levier coudé (16) couplé sur la tige (12).

5. Dispositif selon une des précédentes revendications, caractérisé en ce que le levier coudé (16), levier dont le point d'articulation est prévu sur le boîtier (15) de la pompe d'injection, constitue la butée (18) de la tige de réglage (17).
